# EUROPÄISCHE PATENTSCHRIFT

(11) **EP 0 434 603 B1**
(45) Veröffentlichungstag und Bekanntmachung des Hinweises auf die Patenterteilung: **19.05.1993**
(21) Anmeldenummer: 90810836.8
(22) Anmeldetag: 31.10.1990
(51) Int. Cl.: E04G 17/06

(54) **Vorrichtung zur Fixierung der Lage von zwei zueinander in Abstand gegenüberstehenden Schalungswänden**
Apparatus for fixing the distance between two opposite wall-forms
Dispositif pour la fixation de la distance entre deux parois de coffrage opposées

(30) Priorität: 18.12.1989 CH 4534/89; 31.05.1990 CH 1848/90
(43) Veröffentlichungstag der Anmeldung: 26.06.1991
(73) Patentinhaber: TRATAN AG, 3515 Oberdiessbach (CH)
(72) Erfinder: Wälchli, Werner, CH-3110 Münsingen (CH)
(74) Vertreter: Feldmann, Clarence Paul

(56) Entgegenhaltungen:
- CH-A- 664 186
- DE-A- 3 811 809
- DE-C- 3 823 401

## Beschreibung

Die vorliegende Erfindung betrifft eine Vorrichtung zur Fixierung der Lage von zwei zueinander in Abstand gegenüberstehenden Schalungswänden, bestehend aus einem stabförmigen Halterungselement, welches dazu bestimmt ist, etwa entlang der Mittellinie einer zu errichtenden Mauer in vertikaler Lage in einem Fundament verankert zu werden und einem Querstab, dessen Länge den Abstand, der einander gegenüberstehenden Schalungswänden entspricht.

Solche Vorrichtungen sind bekannt aus EP-A-0 084 017, beziehungsweise CH-A-651'882. Das stabförmige Halterungselement besteht dabei aus einem U-förmigen Profilabschnitt. In die beiden parallelen Schenkel des Profilabschnittes ist je ein Durchgangsloch gebohrt, wobei die beiden Löcher miteinander fluchten. Durch die beiden Löcher ist ein frei verschiebbarer Querstab geschoben. Die Fixierung des Querstabes erfolgt mittels einem Fixierstift, der zwischen den Querstab und den U-förmigen Profilstab geschlagen wird. Hierzu ist der Profilstab mit einer in Längsrichtung verlaufenden Kerbe versehen.

Von der Funktionsweise her hat sich die bekannte Vorrichtung bestens bewährt. Es besteht jedoch die Gefahr, dass die entsprechenden Fixierstifte verloren gehen oder überhaupt fehlen.

Eine weitere Vorrichtung obgenannter Art ist in der DE-C-38 23 401 dargestellt. Das stabförmige Halterungselement besteht dabei aus einem Rohrabschnitt oder einem vollen Rundstab. In dieses Halterungselement ist etwa 2-4cm unterhalb des oberen Endes zu etwa drei Vierteln seines Aussendurchmessers ein Schlitz eingesägt oder eingefräst. Dieser Schlitz dient zur Aufnahme und Fixierung des Querstabes.

Auch diese Vorrichtung hat sich von der Funktionsweise her bestens bewährt. Die Herstellung des Schlitzes im Rohr oder Rundstab erweist sich jedoch als sehr teure Operation. Zudem muss für das Fixieren des Querstabes ein Werkzeug vorhanden sein, mit dem das obere Ende des Halterungselementes zur Fixierung des Querstabes abgebogen werden kann.

Eine weitere Variante zeigt die CH-A-664'186, in der eine Fixiervorrichtung verfahrensgemäss beschrieben wird. Dieser besteht auch aus einem stabförmigen Fixierelement in der Form eines U-Profiles, welches an seinen oberen Schenkelenden mit zwei Ausnehmungen versehen ist, in dem ein Querstab mit Rillen formschlüssig einlegbar ist. Ein die Schenkelenden überragende Lasche geformt aus dem Profilgrund lässt sich über einen eingelegten Querstab umbiegen. Auch diese Lösung ist wegen des speziellen Querstabes eher kostspielig. Auch ist es zweifelhaft, dass die Lasche, die beim Setzen der Schalungwände auftretenden Kräfte, Stand hält.

Eine, der bereits zitierten Vorrichtung gemäss der EP-A-0 084 017, nahe kommende Vorrichtung zeigt die DE-A-38 11 809, hier wird statt eines U-Profiles ein L-Profil verwendet, deren Schenkel miteinander fluchtende Ausnehmungen aufweist, durch die ein Querstab verschiebbar gehalten ist und der wiederum mit einem Rundkeil als Fixierstift gehalten und gesichert wird.

Vorrichtungen der eingangs genannten Art werden in grosser Menge benötigt und verbleiben in der Mauer. Daher spielt der Preis eine wichtige Rolle.

Die vorliegende Erfindung stellt sich nunmehr zur Aufgabe, eine Vorrichtung gemäss dem Oberbegriff des Patentanspruches 1 zu schaffen, die ohne zusätzliche Bauteile, wie Fixierstifte und ohne spezielles Werkzeug eingebaut wird, und preislich günstiger gefertigt werden kann.

Vorteile der Erfindung sind einerseits, dass nur zwei Bauteile nötig sind, zur Erfüllung der Funktion und diese Bauteile aus gleichartigem Profil hergestellt sind. Dadurch wird nicht nur die Herstellung, sondern auch die Montage und Handhabung sehr einfach.

Diese Aufgabe löst eine Vorrichtung zur Fixierung der Lage von zwei zueinander in Abstand gegenüberstehenden Schalungswänden mit den Merkmalen des Patentanspruches 1. Weitere erfindungsgemässe Merkmale gehen aus den abhängigen Ansprüchen hervor und deren Vorteile sind in der nachfolgenden Beschreibung erläutert.

In der Zeichnung zeigt:
- Figur 1: die Vorrichtung in der Gebrauchslage am Bau;
- Figur 2,3a und 3b: verdeutlichen den Gebrauch der Vorrichtung in verschiedenen Stufen;
- Figur 4: zeigt eine Alternative der Vorrichtung;
- Figur 5a und 5b: verdeutlicht den Gebrauch der Alternativen der Vorrichtung, wiederum in verschiedenen Stufen.
- Figur 6: zeigt die Vorrichtung in der Gebrauchslage im Bau mit einem zusätzlichen vereinfachten Hilfshalterungselement.

Während der Erstellung der Bodendeckenplatte B, bzw. eines Fundamentes wird in den noch nicht ausgehärteten Beton die erfindungsgemässe Vorrichtung, die gesamthaft mit 1 bezeichnet ist, eingeschlagen. Die beiden Schalungswände 12 und 13 werden beidseits an die Vorrichtung 1 anliegend errichtet und mittels Spanner 10 aneinander gezogen. Hierauf wird der Frischbeton zwischen den Schalungswänden eingefüllt. Die erfindungsgemässen Distanzierungsvorrichtungen werden vollständig vom Beton verdeckt und gehen verloren.

Die erfindungsgemässe Vorrichtung 1 besteht aus zwei Grundelementen, dem Halterungselemt 2 und dem Winkeleisen 3 als Querstab. Das Halterungselement 2 ist in der dargestellten Ausführung aus einem Winkeleisen gefertigt. Am unteren Ende sind die Schenkel schräg abgeschnitten. Die so gebildete Spitze 4 erleichtert das Einstossen der Vorrichtung in den Frischbeton. Das für das Halterungselement gewählte Winkeleisen hat vorzugsweise eine Flankenlänge von 20-30 mm.

Etwa 5-6 cm unterhalb des oberen Endes des Halterungselementes 2 sind in beide Schenkel 8 dreieckförmige Aussparungen 5 eingestanzt, so dass sich das Halterungselement 2 an dieser Stelle leicht knicken lässt. Diese Aussparungen 5 sind in den Schenkeln 8 fluchtend eingebracht, so dass das Winkeleisen 3 hineingeschoben werden kann. Der Querstab ist aus einem Winkeleisen 3 oder einem strukturierten Armierungseisen gefertigt, und an seinen Enden mit einer Kunststoffkappe (15) versehen.

Der am Halterungselement 2 zwischen Längsseiten der beiden dreieckförmigen Aussparungen 5 vorhandene Steg wird in der Produktion vorgebogen, damit sich das Halterungselement 2 auf der Baustelle am richtigen Ort, an den Aussparungen 5, verformt und die erforderliche Kraft für diese Verformung nicht mehr zu gross ist.

Eine weitere Möglichkeit die Kraft für die Verformung des oberen Bereiches 6 zu vermindern ergibt sich dadurch, dass der sich auf der Längsseite der dreieckförmigen Aussparung 5 ergebende Steg 9 um ca 5mm unterbrochen wird. Die verbleibenden Stummel halten das Winkeleisen 3 und der obere Bereich 6 des Halterungselementes 2 lässt sich mit wenig Kraft biegen. Zudem entfällt der Arbeitsgang des Vorbiegens des Steges 9.

Etwa 1-2 cm vom oberen Ende des Halterungselementes 2 ist ein über den Scheitel sich erstreckendes Loch 7 eingestanzt. Dieses Loch dient auf der Baustelle dazu ein Rundeisen 11 einzustecken und durch dessen Hebelwirkung mit relativ wenig Kraft das Abknicken des oberen Bereiches 3 des Halterungselementes vorzunehmen. Die Dimensionierung des Loches ist so gestaltet, dass auch die Spitze eines Bauhammers oder eines Meisels darin Platz findet.

Wie in Figur 1 dargestellt, wird die Vorrichtung etwa in der Mitte der zu erstellenden Wand in den Frischbeton eingesetzt. Das Winkeleisen 3 wird nun so verschoben, dass eine Ende auf die äussere Schalungswand 12 ausgerichtet ist. Nun wird mit einem Rundeisen 11, wie in Figur 3a angedeutet, der obere Bereich 6 des Halterungselementes 2 abgeknickt. Die Aussparungen 5 verformen sich bei dieser Knickung derart, dass sich auch der aus Winkeleisen bestehende Querstab verformt und mit dem Halterungselement unverrückbar verbunden ist.

Wenn die Distanz zwischen den Schalungswänden 12 und 13 den Abstand von 35 cm überschreitet, empfiehlt es sich ein weiteres, vereinfachtes und stabförmiges Hilfshalterungselement 21 einzusetzen, um im rauhen Betrieb, wie es eine Baustelle darstellt, ein Verbiegen des Winkeleisens 3 zu vermeiden. Wenn ein solches Hilfshalterungselement 21 eingesetzt wird, schlägt man das Halterungselement 2 nicht in der Mitte, sondern in der Nähe der einen Schalungswand 12 oder 13 in den noch nicht ausgehärteten Beton der Bodendeckenplatte. Der längere Teil des Winkeleisens wird sodann mit dem Hilfshalterungselement gestützt. Das Hilfshalterungselement 21 wird auch in den Beton eingeschlagen, ist aber im Unterschied zum Halterungselement 2 nicht mit dem Winkeleisen 3 verklemmt. Das Hilfshalterungselement 21 ist am einen Ende mit einer vorbereiteten Oeffnung versehen, durch die das Winkeleisen 3 geführt wird. Das Hilfshalterungselement 21 dient nur der Stabilisierung und dem Support des Querstabes.
Wird als Winkeleisen 3 ein aus vollem Material bestehendes Profil verwendet, hat dieses mit Vorteil eine strukturierte Oberfläche, welche die Griffigkeit der Verbindung mit dem Halterungselement 2 erhöht. Es wäre denkbar, dass das Winkeleisen 3 aus einem strukturiertem Armierungsstahl gefertigt ist.

Die erfindungsgemässe Vorrichtung 1 ist nicht nur äusserst preisgünstig bezüglich Materialaufwand und Fertigung, sondern bildet auch für die Auslieferung eine Einheit. Zur Arretierung des Winkeleisens 3 in seiner gewünschten Lage sind keine gesonderten losen Teile erforderlich. Für das Applizieren der Vorrichtung 1 wird lediglich ein Rundeisen 11 als Hebel benötigt, welches in Form von Resten der Armierungsstähle auf einer Baustelle immer vorhanden sind.

Die dreieckförmige Aussparung 5 kann auch, wie in Figur 4 gezeigt, mit der Grundlinie des Dreiecks vom Scheitel 14 des Halterungselementes 2 entfernt, in die beiden Schenkel 8 eingestanzt werden. Die Knickung erfolgt dann auf die dem Scheitel 14 des Halterungselementes abgewandte Seite und es bestehen zwei Stege 9', welche an den Flanken 16 entstehen. In der Funktion der Vorrichtung ändert sich dadurch nichts.

Erfindungswesentlich ist es auch, dass das über der Aussparung 5 im Scheitelbereich angebrachte Loch 7 eine Verformung durch Biegen mittels einem Hebel erlaubt. Sollte der Querstab bei der ersten Klemmung noch nicht vollständig am richtigen Ort sein, lässt sich die Aussparung 5 nochmals leicht aufspreizen. Die Klemmung mittels Biegung garantiert auch, dass das Halterungselement sich in nicht vollständig ausgehärteten Beton nicht nochmals löst. Diese Gefahr bestand bei allen Elementen, bei denen durch Schlagwirkung, beispielsweise mit einem Hammer, die Verbindung zwischen Halterungselement und Querstab sichergestellt wurde.

## Patentansprüche

1. Vorrichtung zur Fixierung der Lage von zwei zueinander in Abstand gegenüberstehenden Schalungswänden (12,13), bestehend aus mindestens einem stabförmigen Halterungselement (2), in der Form eines Winkeleisens mit zwei Schenkeln (8) mit im oberen Ende je einer Aussparung (5) in jedem Schenkel (8), welches Halterungselement (2) dazu bestimmt ist, etwa entlang der Mittellinie einer zu errichtenden Mauer in vertikaler Lage in einem Fundament verankert zu werden und einem Querstab (3), dessen Länge den Abstand, der einander gegenüberstehenden Schalungswände (12,13) bestimmt, wobei das Halterungselement und der Querstab ein rechtwinkliges Kreuz bilden, dadurch gekennzeichnet, dass die Aussparungen (5) dreieckförmig sind, und dass darin ein Winkeleisen (3) als Querstab einlegbar ist, so dass das Winkeleisen (3) in den Aussparungen (5) in seiner Längsrichtung verschiebbar gelagert ist und durch Knickung des oberen Bereiches (6) des Halterungselementes (2) an den Aussparungen (5), in demselben durch Klemmen fixierbar ist, so dass nach Knickung des Halterungselementes (2) das Winkeleisen (3) mit dem Halterungselement (2) unverrückbar verbunden ist.

2. Vorrichtung nach Anspruch 1, dadurch gekennzeichnet, dass der Querstab ein Winkeleisen (3) ist, das in die dreieckförmigen Aussparungen (5) des Halterungselementes (2) passt und in denselben vor der Knickung verschiebbar gehalten ist.

3. Vorrichtung nach Anspruch 1, dadurch gekennzeichnet, dass die Grundlinien der dreieckförmigen Aussparungen (5) in den Schenkeln (8) des Halterungselementes (2) auf der Seite des Scheitels (14) desselben liegt.

4. Vorrichtung nach Anspruch 1, dadurch gekennzeichnet, dass jeweils eine Seitekante der dreieckförmigen Anpassung (5) im Halterungselement (2) parallel zu dessen dem Scheitel (14) gegenüberliegender Kanten (16) des entsprechenden Schenkels (8) liegt.

5. Vorrichtung nach Anspruch 1, dadurch gekennzeichnet, dass im Halterungselement (2) oberhalb der Aussparungen (5) ein Loch (7) eingestanzt ist, welches dazu dient mit einem durchgesteckten Rundstahl (11) als Hebelarm, den oberen Bereich (6) zu knicken.

6. Vorrichtung nach Anspruch 1, dadurch gekennzeichnet, dass das Winkeleisen (3) mit endständigen Kunststoffkappen (15) versehen ist.

7. Vorrichtung nach Anspruch 1, dadurch gekennzeichnet, dass die Schenkel (8) des Halterungselementes (2) unten angeschrägt sind und gegen den Scheitel des Winkeleisens hin eine Spitze (4) bilden.

8. Vorrichtung nach Anspruch 1, dadurch gekennzeichnet, dass das Winkeleisen (3) eine strukturierte Oberfläche aufweist.

9. Vorrichtung nach Anspruch 1, dadurch gekennzeichnet, dass ab 35cm Spannbreite mindestens ein weiteres vereinfachtes stabförmiges Hilfshalterungselement am Querstab fixiert wird, welches denselben in horizontaler Lage auf einer definierter Höhe hält.

## Claims

1. Device for fixing the position of two formwork walls (12, 13) facing each other at a set distance , consisting of at least one rod-shaped retainer element (2) in the form of an angle iron with two sides (8) at the top end of which there is a recess in each side intended for the insertion of retainer element (2), the said retainer element (2) to be anchored vertically into a foundation structure roughly along the median line of a wall which is to be erected, the device further consisting of a horizontal rod (3), the length of which determines the distance between the two formwork walls facing each other (12, 13), whereby the retainer element and the horizontal rod form a right-angled cross shape, characterized in that the recesses (5) are of triangular shape and that an angle iron (3) can be inserted into them as a horizontal rod, so that the position of the angle iron (3) is longitudinally adjustable and by bending over the upper part (6) of the retainer element (2) at the recesses (5) in which clips can be used to hold the retainer element in place, the angle iron (3) is immovably attached to the retainer element (2), once this retainer element has been bent over.

2. Device in accordance with claim 1, characterized in that the horizontal rod is an angle iron (3) which fits into the triangular recesses (5) of the retainer element (2) and can be slid from side to side in these recesses before the retainer element is bent over in position.

3. Device in accordance with claim 1, characterized in that the profile of the triangular recesses (5) in the sides (8) of the retainer element (2) are located on the apex side of this retainer element.

4. Device in accordance with claim 1, characterized in that one lateral edge of the triangle-shaped fitting (5) in the retainer element (2) is always located parallel to the edges (16) opposite the apex (14) on the corresponding angle iron side (8).

5. Device in accordance with claim 1, characterized in that a hole (7) is punched in the retainer element (2) above the recesses (5) and that a reinforcing rod (11) passed through this hole can be used as a lever arm to bend over the upper part (6).

6. Device in accordance with claim 1, characterized in that the angle iron (3) is provided with plastic caps (15) on the end.

7. Device in accordance with claim 1, characterized in that the sides (8) of the retainer element (2) are obliquely cut and taper to a point (4) at the apex of the angle iron.

8. Device in accordance with claim 1, characterized in that the angle iron (3) has a rough surface.

9. Device in accordance with claim 1, characterized in that as from a tensioning width of 35 cm a further simplified rod-shaped auxiliary retainer element is fixed to the horizontal rod to hold the said rod in the horizontal position at a specified height.

## Revendications

1. Dispositif de fixation de la position de deux parois de coffrage (12,13) disposées en regard à distance l'une de l'autre, le dispositif étant constitué d'au moins un élément de retenue en forme de barre (2) qui se présente sous la forme d'un fer à angle avec deux ailes (8) comportant chacune, à l'extrémité supérieure, un évidement (5), l'élément de retenue (2) étant défini en sorte que, à peu près le long de la ligne centrale d'un mur à dresser, il soit ancré en position verticale dans des fondations, le dispositif comprenant par ailleurs une barre transversale (3) dont la longueur détermine la distance des parois de coffrage (12,13) en regard l'une de l'autre, de telle sorte que l'élément de retenue et la barre transversale forment une croix à angle droit, caractérisé en ce que les évidements (5) sont triangulaires et en ce qu'un fer à angle (3) y peut être enfiché sous la forme d'une barre transversale de telle sorte que le fer à angle (3) puisse se déplacer longitudinalement dans les évidements (5) et puisse être, par flexion de la zone supérieure (6) de l'élément de retenue (2), fixé dans les évidements (5) de celui-ci par calage, afin que le fer à angle (3) soit relié de manière définitive à l'élément de retenue (2) après flexion de celui-ci.

2. Dispositif selon la revendication 1, caractérisé en ce que la barre transversale est un fer à angle (3) qui s'ajuste dans les évidements triangulaires (5) de l'élément de retenue (2) et y est maintenu de manière à pouvoir coulisser avant la flexion.

3. Dispositif selon la revendication 1, caractérisé en ce que les lignes de base des évidements triangulaires (5) se situent dans les ailes (8) de l'élément de retenue (2) sur les côtés du sommet (14) de celui-ci.

4. Dispositif selon la revendication 1, caractérisé en ce que chaque arète latérale de l'évidement triangulaire (5) de l'élément de retenue (2) s'étend paralèllement aux arètes (16) en regard du sommet (14) de l'aile correspondante (8).

5. Dispositif selon la revendication 1, caractérisé en ce que l'on perce dans l'élément de retenue (2), au-dessus des évidements (5), un orifice (7) qui permet, à l'aide d'un fer rond (11) enfiché à travers comme bras de levier, de soumettre à flexion la zone supérieure (6).

6. Dispositif selon la revendication 1, caractérisé en ce que le fer à angle (3) est pourvu de chapeaux de matière plastique terminaux (15).

7. Dispositif selon la revendication 1, caractérisé en ce que les ailes (8) de l'élément de retenue (2) sont biseautés vers le bas et forment une pointe (4) au sommet du fer à angle.

8. Dispositif selon la revendication 1, caractérisé en ce que le fer à angle (3) présente une surface structurée.

9. Dispositif selon la revendication 1, caractérisé en ce que, à partir d'une largeur d'écartement de 35 cm, au moins un autre élément de retenue auxiliaire en forme de barre simplifié est fixé à la barre transversale, cet élément maintenant celle-ci en position horizontale à une hauteur définie.
